# FASCICULE DE BREVET EUROPEEN

(11) **EP 3 235 655 B1**
(45) Date de publication et mention de la délivrance du brevet: **07.04.2021**
(21) Numéro de dépôt: 17166940.1
(22) Date de dépôt: 18.04.2017
(51) Int. Cl.: B43L 7/08, B43L 7/12, B43L 7/00

(54) **REGLE MULTIFONCTION A VOLET(S) AMOVIBLE(S)**
MULTIFUNKTIONSLINEAL MIT ABNEHMBAREN TEILEN
MULTIFUNCTIONAL RULER WITH REMOVABLE FLAP(S)

(30) Priorité: 18.04.2016 FR 1653420
(43) Date de publication de la demande: 25.10.2017
(73) Titulaire: Iribarne, Florent, 23000 Sainte Feyre (FR)
(72) Inventeur: Iribarne, Florent, 23000 Sainte Feyre (FR)
(74) Mandataire: Cabinet Chaillot

(56) Documents cités:
- EP-A1- 2 383 126
- DE-A1-102007 061 145
- FR-A- 462 480
- FR-A- 1 212 821
- FR-A- 1 540 244
- FR-A1- 2 759 022
- US-A- 5 340 229
- US-A1- 2008 301 962

## Description

La présente invention concerne le domaine des règles multifonction, et porte en particulier sur une règle multifonction à volet(s) amovible(s), ainsi que sur le corps de règle et le volet pour ladite règle.

On connaît de la demande de brevet français FR2759022 une règle multifonction qui permet de tracer des traits discontinus réguliers d'une manière aisée et rapide. Une telle règle comprend un corps de règle sous lequel sont fixés par un ruban adhésif des volets comportant des lumières alignées qui sont spécifiques à un type de trait discontinu et configurés pour être escamotés sous le corps de règle. En utilisation, le volet présentant les lumières du type souhaité est déployé le long d'un bord longitudinal du corps de règle par déformation locale du ruban adhésif et pivotement de la partie libre du volet autour d'un axe sensiblement parallèle à la direction longitudinale du corps de règle. Les lumières prévues dans les volets permettent l'insertion d'une mine de crayon ou d'une pointe de stylo et ainsi le tracé de traits discontinus le long du corps de règle.

Toutefois, l'emploi d'un ruban adhésif pour une règle multifonction selon la demande FR2759022 présente un certain nombre d'inconvénients.

Tout d'abord, le vieillissement de l'adhésif conduit à une fixation non pérenne du volet.

D'autre part, du fait que le ruban adhésif est sollicité de façon répétée pour déployer et escamoter le volet, il s'en suit une déformation, voire une fragilisation, irréversible qui se traduit par le fait qu'une fois déployé, le volet n'est plus parfaitement aligné avec le corps de règle ou bien encore que l'ensemble n'est plus parfaitement posé à l'horizontale sur le support sur lequel on souhaite écrire. Ceci rend la règle peu commode à utiliser et surtout nuit considérablement au tracé, en particulier lorsqu'un tel dispositif est utilisé en dessin technique où la précision est requise. De plus, en position escamotée, le volet n'est plus maintenu contre le corps de règle mais devient relativement libre. Egalement, une telle sollicitation répétée peut conduire au décollement du ruban adhésif.

En outre, lorsque l'utilisateur souhaite réaliser des traits discontinus de différents types, il doit recourir à l'emploi de différentes règles équipées des volets aux lumières adéquates. La demande FR2759022 propose par exemple la superposition de différents volets sous la règle. Une telle configuration devient rapidement encombrante et peu maniable. De plus, dans une telle configuration, l'utilisateur, voulant tracer des traits discontinus à l'aide des lumières d'un second volet déployé, prend appui sur le bord extérieur du premier volet qui s'il est souple se tord aisément et ne fournit donc pas un appui permettant le tracé aisé de traits discontinus rectilignes. L'utilisateur doit alors faire preuve de précautions supplémentaires ce qui rend la règle peu commode à utiliser.

Enfin, lorsqu'un volet est défectueux, il n'est pas possible de le remplacer. Il en va de même avec le corps de règle, lorsque par exemple, les graduations s'effacent à l'usage. En effet, selon la demande FR2759022 les volets doivent être solidement fixés à demeure, de manière permanente, sur le corps de règle, justement pour permettre à l'utilisateur de déployer et d'escamoter les volets par pivotement de la partie libre des volets, ce qui ne serait pas possible si la fixation des volets au corps de règle n'était pas permanente. En d'autres termes, la demande FR2759022 n'envisage pas que les volets puissent être séparés du corps de règle.

Il existe donc un besoin pour une règle multifonction durable, compacte, polyvalente et plus pratique.

On peut mentionner ici le brevet américain US5340229A comme autre exemple d'une règle multifonction. Dans le brevet US2340229A, la fonction supplémentaire assurée par la règle, en plus des fonctions traditionnelles de mesure et de traçage de traits continus, est une fonction de perforatrice assurée par un module fixé à pivotement sur la face supérieure d'un corps de règle de façon à permettre, après que le module a été relevé, l'insertion d'une feuille entre le module et la face supérieure du corps de règle, puis la perforation de ladite feuille après que le module a été rabattu contre le corps de règle, à l'aide de poinçons portés par la face intérieure du module et de trous correspondants prévus dans le corps de règle. Dans le brevet US5340229A, il ne s'agit pas d'une règle multifonction permettant de tracer des traits discontinus réguliers d'une manière aisée et rapide, ce qui est le résultat final recherché par la présente invention. Le brevet US5340229A ne décrit pas non plus de solution aux problèmes rencontrés ci-dessus avec la règle multifonction selon la demande FR2759022, puisque la règle multifonction selon le brevet US5340229A ne comporte tout simplement pas de volets, mais se présente plutôt sous la forme d'un boîtier ou coffret très épais dont ledit module n'est pas un accessoire de la règle, dont il ne peut pas être retiré, mais sert à en fermer la partie supérieure, ce qui n'est pas le cas des volets de la règle multifonction selon la préente invention.

Le demandeur se propose de résoudre ces problèmes par l'emploi d'une règle multifonction configurée pour être équipée de volets, reliés au corps de règle par liaison pivot, et détachables de manière à permettre le remplacement rapide et aisé des volets défectueux ou par un volet présentant les lumières du motif désiré.

La présente invention a donc pour objet une règle multifonction comprenant un corps de règle, au moins un volet, fixé sur la face inférieure du corps de règle et orienté dans la direction longitudinale du corps de règle, et des moyens de fixation de volet au corps de règle, caractérisée par le fait que la règle comprend des moyens de pivotement du volet par rapport au corps de règle, configurés pour permettre le pivotement du volet autour d'un axe parallèle à la direction longitudinale du corps de règle, entre une position escamotée sous le corps de règle et une position déployée dans laquelle il s'étend au-delà d'un bord longitudinal du corps de règle et parallèle au corps de règle, par le fait que les moyens de fixation sont configurés pour fixer de manière amovible le volet au corps de règle, et par le fait que les moyens de fixation et les moyens de pivotement sont formés par au moins une liaison pivot d'axe parallèle à la direction longitudinale du corps de règle, la ou chaque liaison pivot ayant une première partie portée par le corps de règle et une seconde partie portée sur une face du volet, les première et seconde parties de la liaison pivot étant configurées pour être mises en prise l'une avec l'autre tout en permettant un pivotement du volet et étant également configurées pour être détachables l'une de l'autre, et un renfoncement est ménagé sur la face inférieure du corps de règle et configuré pour recevoir le ou les volets dans la position escamotée, la première partie de liaison pivot étant située dans ledit renfoncement.

La fixation amovible des volets permet de remplacer un volet défectueux ou de fixer un autre type de volet, rendant ainsi la règle polyvalente. En d'autres termes, les moyens de fixation selon la présente invention, du fait qu'ils assurent une fixation amovible, permettent non seulement de séparer un volet vis-à-vis du corps de règle sans que ce volet ou le corps de règle ne soit détérioré, mais encore de fixer de nouveau ce volet au corps de règle, ce qui n'est pas possible avec la règle multifonction selon la demande FR2759022.

La présence d'un renfoncement sous le corps de règle rend la règle multifonction compacte en position escamotée, en supprimant toute surépaisseur due à la présence des volets, et donc commode à utiliser et transporter.

Avantageusement, la ou chaque première partie de liaison pivot peut être un clip de fixation en C et la ou chaque seconde partie de liaison pivot peut comprendre deux bras s'étendant en porte-à-faux à partir d'un bord longitudinal du volet et reliés à leur extrémité par un axe cylindrique configuré pour être reçu de manière pivotante et amovible dans le clip de fixation en C.

Avec une telle configuration, les première et seconde parties de liaison pivot sont assemblées l'une à l'autre par clipsage, ce qui permet une très bonne retenue des première et seconde parties l'une avec l'autre tout en autorisant l'utilisateur à les séparer l'une de l'autre.

De façon avantageuse, le clip de fixation en C et ledit axe cylindrique présentent un coefficient de frottement suffisant pour maintenir le volet en position escamotée ou déployée. Là encore, ceci n'était pas possible avec la règle multifonction selon la demande FR2759022, avec laquelle le volet ne pouvait être maintenu qu'en position déployée, et à la condition d'un appui ferme de la règle sur un support, tel qu'une table.

Les première et seconde parties de liaison pivot peuvent être réalisées de préférence en matière plastique.

La règle peut comprendre deux volets, chacun destiné à se déployer au-delà d'un bord longitudinal respectif du corps de règle.

Au moins un volet peut comprendre des lumières.

Les lumières peuvent être prévues en une succession de lumières alignées selon la direction longitudinale du corps de règle, à distance du bord de fixation de telle sorte qu'en position déployée, les lumières s'étendent au-delà du bord longitudinal de façon à permettre de tracer des traits discontinus.

En particulier, les lumières peuvent comprendre une alternance de lumières de longueurs différentes de manière à tracer des traits discontinus mixtes. La règle multifonction selon l'invention est ainsi particulièrement adaptée pour le tracé de tous types de traits interrompus en dessin technique.

Les lumières peuvent être sont prévues à distance du bord de fixation de telle sorte qu'en position déployée, les lumières s'étendent sous le bord longitudinal du corps de règle, une partie des lumières étant au-delà du bord longitudinal du corps de règle et une partie située sous le corps de règle, de manière à réaliser un bord anti-tache.

Le corps de règle et les volets pourront être commercialisés indépendamment l'un de l'autre, soitun corps de règle pour une règle multifonction telle que définie ci-dessus, et un volet pour une règle multifonction telle que définie ci-dessus.

En d'autres termes, est divulgué par la présente, sans qu'il ne fasse partie de l'invention revendiquée, un corps de règle pour une règle multifonction telle que définie ci-dessus, le corps de règle portant ainsi une première partie d'une ou de chacune d'une pluralité de liaisons pivots d'axe parallèle à la direction longitudinale du corps de règle, la ou les liaisons pivots étant destinées à former les moyens de fixation et les moyens de pivotement de la règle multifonction, la ou chaque première partie étant configurée pour être mise en prise avec une seconde partie de la ou de chacune des liaisons pivots, portée sur une face du volet de la règle multifonction, tout en permettant un pivotement du volet, la ou chaque première partie étant également configurée pour être détachable de la seconde partie respective, et, de préférence, un renfoncement est ménagé sur la face inférieure du corps de règle et configuré pour recevoir le ou les volets dans la position escamotée, la ou les premières parties de liaison pivot étant, de préférence, situées dans ledit renfoncement.

Est également divulgué par la présente, sans qu'il ne fasse partie de l'invention revendiquée, un volet pour une règle multifonction telle que définie ci-dessus, le volet portant ainsi, sur une face de celui-ci, une seconde partie d'une ou de chacune d'une pluralité de liaisons pivots d'axe parallèle à la direction longitudinale du corps de règle, la ou les liaisons pivots étant destinées à former les moyens de fixation et les moyens de pivotement de la règle multifonction, la ou chaque seconde partie étant configurée pour être mise en prise avec une première partie de la ou de chacune des liaisons pivots, portée par le corps de règle de la règle multifonction, tout en permettant un pivotement du volet, la ou chaque seconde partie étant également configurée pour être détachable de la première partie respective.

Pour mieux illustrer l'objet de la présente invention, nous allons en décrire ci-après, à titre illustratif et non limitatif, un mode de réalisation particulier, avec référence au dessin annexé.

Sur ce dessin :
- la Figure 1 est une vue de dessus d'une règle multifonction selon la présente invention, en position déployée;
- la Figure 2 est une vue en coupe transversale du corps de règle au niveau des liaisons pivot ;
- la Figure 3 est une vue en coupe transversale d'un volet amovible au niveau des liaisons pivot ;
- la Figure 4 est une vue de dessus d'un volet amovible, avec une vue de détail des moyens de fixation du volet au corps de règle ;
- la Figure 5 est une vue en coupe transversale, au niveau des liaisons pivot, de la règle de la Figure 1, avec un volet en position déployée ; et
- la Figure 6 est une vue en coupe transversale, au niveau des liaisons pivot, de la règle de la Figure 1, avec un volet en position escamotée.

Si l'on se réfère à la Figure 1, on peut voir qu'il y est représenté une règle multifonction 1 en vue de dessus. La règle multifonction 1 comprend un corps de règle 2, deux volets amovibles 3, orientés dans la direction longitudinale du corps de règle 2 et disposés sous le corps de règle 2, des moyens 4 de fixation des volets amovibles 3 au corps de règle 2 et de pivotement des volets amovibles 3 par rapport au corps de règle 2.

Le corps de règle 2 est un corps allongé du type usuellement rencontré, de forme sensiblement parallélépipédique en vue de dessus. Il comprend, parallèles deux à deux, deux bords longitudinaux 5, deux bords latéraux 6, une face supérieure 7 et une face inférieure 8. Les bords longitudinaux 5 portent des graduations comme de façon bien connue.

Le corps de règle 2 peut être réalisé de préférence en matière plastique.

La Figure 2 montre le corps de règle 2 en coupe transversale selon la ligne AA. On peut voir que dans la face inférieure 8 est ménagé un renfoncement longitudinal 9 centré par rapport à la face inférieure 8. Le renfoncement 9 est délimité par des parois latérales 10 et un fond 11. Le fond 11 est parallèle à la face supérieure 7 et à la face inférieure 8 du corps de règle 2. Les parois latérales 10 sont, de préférence, droites et perpendiculaires au fond 11, mais peuvent également être obliques ou courbes. Le renfoncement 9 est configuré pour recevoir les volets amovibles 3 dans leur position escamotée. Le renfoncement 9 peut s'étendre sur toute la longueur du corps de règle 2, ou bien d'une longueur sensiblement égale à celle des volets amovibles lorsque ceux-ci sont plus courts que le corps de règle 2.

Le renfoncement 9 ainsi pratiqué dans la face inférieure 8 définit de part et d'autre de celui-ci deux faces d'appui 12 de la face inférieure 8, allant de la paroi latérale 10 vers le bord longitudinal 5. Les faces d'appui 12 sont les surfaces par lesquelles la règle 1 peut reposer sur un support en position escamotée.

Le corps de règle 2 présente une symétrie selon un plan parallèle à la direction longitudinale du corps de règle 2 et passant par son axe central longitudinal. Il convient de noter que dans le cas où la règle 1 ne comporte qu'un volet amovible 3, le renfoncement peut être dimensionné pour ne recevoir que cet unique volet 3.

Les moyens de fixation et de pivotement 4 comprennent une première partie de liaison pivot 13 prévue sur le fond 11 du renfoncement 9, d'une dimension dans la direction perpendiculaire à la face inférieure 8 au plus égale à celle de la paroi latérale 10 du renfoncement 9. Il convient de noter que la première partie de liaison pivot 13 peut également être prévue sur la face d'appui 12.

Les moyens de fixation et de pivotement 4 peuvent être d'une longueur au plus égale à la longueur du corps de règle 2. Cependant, comme représenté sur la Figure 1, les moyens de fixation et de pivotement 4 peuvent comprendre plusieurs moyens de fixation et de pivotement 4 répartis sur la longueur du corps de règle 2, ici au nombre de sept par volet 3. Bien entendu, on pourra prévoir un nombre plus important de moyens de fixation et de pivotement 4 par volet 3, ou un nombre inférieur sans que cela n'occasionne d'inconvénients à l'usage pour le pivotement des volets 3 entre les positions déployée et escamotée.

Les moyens de fixation et de pivotement 4 sont configurés pour fixer un volet amovible 3 au corps de règle 2 et permettre le pivotement du volet amovible 3 par rapport au corps de règle 2. La première partie de liaison pivot 13 est disposées à une distance du bord longitudinal 5 telle qu'en positon déployée, une partie du volet amovible 3 s'étend au-delà d'un bord longitudinal 5.

Le mode de réalisation de la règle multifonction 1 tel que représenté sur la Figure 1 comprend deux volets amovibles 3, chacun destiné à s'étendre en position déployée en partie au-delà des deux bords longitudinaux 5 du corps de règle 2. La suite de la description s'attachera à décrire les moyens de fixation et de pivotement 4 correspondant à un volet amovible 3 et à son bord longitudinal 5 associé. Il convient de noter que les caractéristiques décrites s'appliquent de façon similaire aux moyens de fixation et de pivotement 4 associés à l'autre volet 3 et son bord longitudinal 5 associé.

Comme représenté sur les Figures 1 et 2, la première partie de liaison pivot 13 est orientée dans la direction longitudinale du corps de règle 2 et se présente sous la forme d'un clip de fixation en forme de C : elle comprend donc deux éléments en forme de bras 14, s'étendant sur la longueur de la première partie de liaison pivot 13 et, depuis le fond 11 du renfoncement 9 vers le plan imaginaire auquel appartient la face inférieure 8. Les deux bras 14 sont en regard, courbées l'un vers l'autre de sorte qu'ils définissent entre eux une rainure 15 de section sensiblement circulaire en coupe transversale, s'ouvrant côté face inférieure 8 et présentant à ce niveau un étranglement. Une telle première partie de liaison pivot 13 constitue ainsi une partie femelle d'un dispositif d'assemblage par clipsage.

De façon avantageuse, la première partie de liaison pivot 13 est formée d'un seul tenant avec le corps de règle 2, par exemple par extrusion lorsque le corps de règle est réalisé en matière plastique.

Sur les Figures 3 et 4, on peut voir que l'on y a représenté un volet amovible 3 selon la présente invention.

Le volet amovible 3 est de forme allongée parallélépipédique, comprenant une face supérieure 16 et une face inférieure 17. On définit par face inférieure 17 la face du volet destinée à être en contact avec le support sur lequel est posée la règle 1 en position déployée, et par face supérieure 16 la face opposée.

Le volet amovible 3 est fixé au corps de règle 2 par un bord longitudinal 18, dit bord de fixation 18, le bord longitudinal opposé étant un bord libre 19. Le bord libre 19 du volet amovible 3 est positionné au-delà du bord longitudinal 5 du corps de règle 2 dans la position déployée. En d'autres termes, la largeur du volet amovible 3 est supérieure à la distance entre la première partie de liaison pivot 13 et le bord longitudinal 5.

Si l'on se réfère à la Figure 4, on peut voir que le volet amovible 3 comprend des lumières 20 (représentées schématiquement par un espace vide sur les Figures 3, 5 et 6). Les lumières 20 sont agencées en une succession de lumières alignées selon la direction longitudinale du volet amovible 3. Les lumières 20 sont configurées pour permettre de tracer des traits discontinus. Ainsi, les lumières 20 peuvent être de même longueur ou bien peuvent être constituées d'une alternance de lumières 20 de deux, ou plus, longueurs différentes, de façon à pouvoir tracer des traits discontinus mixtes. Par exemple, la règle multifonction 1 représentée sur la Figure 1 comprend un premier volet amovible 3 à lumières 20 du type pour traits discontinus de même longueur et un second volet amovible 3 à lumières 20 du type pour traits discontinus mixtes, ce dernier étant également représenté sur la Figure 4. Par exemple, les lumières 20 peuvent avoir une longueur de 2, 3, 8 et 14 mm. Par exemple, pour le tracé de traits discontinus mixtes, les lumières 20 consistent en une alternance de lumières 20 de 8 mm de long et de lumières 20 de 2 mm de long. La largeur des lumières 20 est de préférence de 4 mm mais peut être de 0,5 mm pour un trait fin et de jusqu'à 2 mm pour un trait fort. Pour un tracé de traits discontinus non mixtes et mixtes, l'espacement 21 entre deux lumières 20 est de préférence de 1 mm, mais peut encore être de 2 mm.

Comme on peut le voir sur la Figure 1, les lumières 20 sont prévues dans le volet amovible 3 à une distance du bord de fixation 18 telle qu'en positon déployée, les lumières 20 s'étendent sous le bord longitudinal 5 du corps de règle, au moins une partie des lumières 20 étant au-delà du bord longitudinal 5 de façon à pouvoir y insérer la mine d'un crayon ou la pointe d'un stylo ou d'un feutre. D'autre part, pour des raisons de rigidité, il est avantageux que le bord des lumières 20 côté bord libre 19 du volet 3 soit distant de 3 mm, de préférence de 2 mm, dudit bord libre 19.

Si l'on se réfère aux Figures 1, 3 et 4, on peut voir que le volet amovible 3 comprend une seconde partie de liaison pivot 22 complémentaire de la première partie de liaison pivot 13.

En particulier, la Figure 3 montre que la seconde partie de liaison pivot 22 est disposée sur la face supérieure 16, au niveau du bord de fixation 18. La seconde partie de liaison pivot 22 est fixée au volet amovible 3 par l'intermédiaire d'une partie de fixation 23, de forme sensiblement parallélépipédique, orientée dans le sens de la longueur du volet amovible 3, à fleur du bord de fixation 18. Du bord de fixation 18, et vers l'extérieur du volet amovible 3, s'étendent deux bras 24 au bout desquels un axe cylindrique 25 les relie. L'axe cylindrique 25 constitue la partie mâle du dispositif d'assemblage par clipsage mentionné ci-dessus et est destiné à être reçu dans la rainure 15 de la première partie de liaison pivot 13 des moyens de fixation et de pivotement 4. A cet effet, le diamètre de l'axe cylindrique 25 sera légèrement plus grand que la largeur de l'étranglement formé par les deux bords libres des bras 14 de la première partie de liaison pivot 13, de façon à écarter les bras 14 par déformation élastique lorsque l'axe cylindrique 25 est introduit dans la rainure 15. Une fois l'axe cylindrique 25 reçu dans la rainure cylindrique 15, les bras 14 reviennent à leur position initiale et retiennent l'axe cylindrique 25 en position en appuyant sur ce dernier, mais non avec une force suffisante pour empêcher la rotation de l'axe cylindrique 25, et donc le pivotement du volet 3.

Ainsi, les moyens de fixation et de pivotement 4 réalisent une liaison pivot entre le corps de règle 2 et le volet amovible 3, et permettent le pivotement du volet 3 par rapport au corps de règle 2 selon un axe parallèle à la direction longitudinale du corps de règle 2.

De préférence, la seconde partie de liaison pivot 22 est réalisée en matière plastique.

De façon avantageuse, les bras 14 de la première partie de liaison 13 et l'axe cylindrique 25 de la seconde partie de liaison 22 présentent un coefficient de frottement suffisant pour maintenir le volet 3 en position escamotée et déployée.

La seconde partie de liaison pivot 22 peut être réalisée d'un seul tenant avec le volet amovible 3, par extrusion par exemple. Egalement, la seconde partie de liaison pivot 22 peut être fixée au volet amovible 3 par collage de la partie de fixation 23 à la face supérieure 16 du volet 3. Il convient de noter que la seconde partie de liaison pivot 22 peut être fixée par toute autre méthode de fixation.

Le volet amovible 3 peut être réalisé en une matière plastique semi-rigide. Egalement le volet amovible 3 peut être réalisé en une matière similaire à celle du corps de règle 2 et pourra avoir une épaisseur de 0,12 mm.

Les Figures 5 et 6 illustrent la règle multifonction 1 en position déployée et escamotée, respectivement. On peut voir que l'axe cylindrique 25 de la seconde partie de liaison pivot 22 est reçu de manière amovible dans la rainure 15 de la première partie de liaison pivot 13.

La partie de fixation 23 est dimensionnée pour, en position déployée, être reçue dans l'espace défini entre la première partie de liaison pivot 13 et la paroi latérale 10 du renfoncement 9 en regard. Les bras 24 de la seconde partie de liaison pivot 22 sont espacés et dimensionnés de telle sorte qu'ils encadrent chaque bras 14 de la première partie de liaison pivot 13, en position déployée et en position escamotée, alternativement.

En position déployée, la face supérieure 16 du volet amovible 3 est disposée parallèle à et en appui contre la face d'appui 12 du corps de règle 2. L'ensemble corps de règle 2/volet amovible 3 repose ainsi à plat, ce qui permet un tracé confortable.

D'autre part, on peut voir sur les Figures 1 et 5 qu'en position déployée, le volet amovible 3 s'étend en partie au-delà du bord longitudinal 5 du corps de règle 2. Comme mentionnée précédemment, les lumières 20 s'étendent au moins en partie au-delà du bord longitudinal 5. Ainsi, pour tracer des traits discontinus, l'utilisateur place la mine d'un crayon dans la lumières 20 et trace des traits en prenant appui contre le bord longitudinal 5 du corps de règle 2. De façon avantageuse, en position déployée, la première de la succession de lumières 20 coïncide avec le zéro de la graduation portée par le corps de règle 2.

De façon préférentielle, en position déployée, les lumières 20 présentent une partie sous le corps de règle 2. La règle 1 présente donc au niveau de chaque lumière 20 un décrochement sous le bord longitudinal 5, comme on peut le voir sur la Figure 5. La règle 1 présente ainsi un bord anti-tache.

Il convient de noter que les lumières 20 peuvent être entièrement disposées au-delà du bord longitudinal 5. L'utilisateur prend alors appui contre le bord longitudinal des lumières 20.

Pour passer de la position déployée à la position escamotée, telle que représentée sur la Figure 6, l'utilisateur fait pivoter le volet amovible 3 de 180° par rapport au corps de règle 2 par rotation de l'axe cylindrique 25 dans la rainure 15 autour d'un axe parallèle à la direction longitudinale du corps de règle 2. Sur la Figure 6, on peut voir qu'en position escamotée, la face inférieure 17 du volet amovible 3 est parallèle à et en appui contre le fond 11 du renfoncement 9. On peut voir sur la Figure 6 que dans la direction perpendiculaire à la face inférieure 8 du corps de règle 2, la hauteur maximale de l'ensemble volet amovible 3/partie de fixation 23 est au maximum égale à la dimension de la paroi latérale 10 du renfoncement 9. Ainsi, en position escamotée, la règle multifonction 1 ne présente pas de surépaisseur. Ceci rend la règle multifonction 1 compacte et permet une utilisation classique, à savoir sans recourir aux volets amovibles 3, du corps de règle 2, ceci sans gêne qui serait causée par la présence de volets 3 sous la règle 1.

De préférence, la paroi latérale 10 du renfoncement 9 a une hauteur d'au moins 1 mm et la première partie de liaison pivot 13 a une hauteur maximale inférieure ou égale à celle de la paroi latérale 10 du renfoncement 9.

Lorsque l'utilisateur souhaite remplacer un volet amovible 3, par exemple si le volet 3 est défectueux ou bien s'il souhaite utiliser un volet présentant un autre type de lumières 20 pour tracer un autre type de traits discontinus, il lui suffit de détacher les première partie de liaison pivot 13, disposée sur le corps de règle 2, et seconde partie de liaison pivot 22, disposée sur le volet amovible 3 (que l'on souhaite retirer), en faisant sortir l'axe cylindrique 25 de la rainure 15. Pour fixer un nouveau volet amovible 3, l'utilisateur insère l'axe cylindrique 25 de la seconde partie de liaison pivot 22 du nouveau volet amovible 3 dans la rainure 15 de la première partie de liaison pivot 13 du corps de règle 2.

La règle multifonction 1 est ainsi polyvalente et permet le remplacement aisé et rapide des volets 3.

Il est bien entendu que le mode de réalisation ci-dessus de la présente invention a été donné à titre indicatif et non limitatif et que des modifications pourront y être apportées sans que l'on s'écarte pour autant du cadre de la présente invention.

Ainsi, par exemple la règle multifonction pourra comprend un unique volet amovible. La règle multifonction pourrait en variante comprendre plus d'un volet amovible 3 associé à un bord longitudinal 5 du corps de règle 2. En outre, les volets amovibles 3 peuvent comprendre tous types de lumières 20. Par exemple, les lumières 20 peuvent présenter des formes géométriques telles que des carrés, ronds, losanges, etc., ou des formes non géométriques de sorte que la règle multifonction soit configurée pour une utilisation pour le dessin récréatif. Les volets amovibles 3 peuvent être de différentes couleurs, chaque couleur correspondant à un type spécifique de lumières 20.

D'autre part, il est possible d'envisager que la partie mâle 25 de la seconde partie de liaison 22 se présente sous une forme ovale, de grand axe parallèle à la direction de largeur du volet 3, et que la partie femelle 15 de la première partie de liaison 13 soit de forme oblongue, dont la direction de longueur est parallèle à la direction transversale du corps de règle 2. Ainsi, le volet 3 est maintenu de façon sûre et stable dans les deux positions déployée et escamotée, et nécessite l'application d'une force minimale pour passer de l'une à l'autre.

## Revendications

1. Règle multifonction (1) comprenant un corps de règle (2), au moins un volet (3), fixé sur la face inférieure (8) du corps de règle (2) et orienté dans la direction longitudinale du corps de règle (2), et des moyens de fixation de volet (3) au corps de règle (2) configurés pour fixer de manière amovible le volet (3) au corps de règle (2), la règle (1) comprend des moyens de pivotement du volet (3) par rapport au corps de règle (2), configurés pour permettre le pivotement du volet (3) autour d'un axe parallèle à la direction longitudinale du corps de règle (2), entre une position escamotée sous le corps de règle (2) et une position déployée dans laquelle il s'étend au-delà d'un bord longitudinal (5) du corps de règle (2) et parallèle au corps de règle (2), et par le fait que les moyens de fixation et les moyens de pivotement sont formés par au moins une liaison pivot d'axe parallèle à la direction longitudinale du corps de règle (2), la ou chaque liaison pivot ayant une première partie (13) portée par le corps de règle (2) et une seconde partie (22) portée sur une face du volet (3), les première (13) et seconde parties (22) de la liaison pivot étant configurées pour être mises en prise l'une avec l'autre tout en permettant un pivotement du volet (3) et étant également configurées pour être détachables l'une de l'autre, et **caractérisé en ce que** la règle comprend en outre un renfoncement (9) qui est ménagé sur la face inférieure (8) du corps de règle (2) et configuré pour recevoir le ou les volets (3) dans la position escamotée, la première partie (13) de liaison pivot étant située dans ledit renfoncement (9).

2. Règle multifonction (1) selon la revendication 1, **caractérisée par le fait que** la ou chaque première partie (13) de liaison pivot est un clip de fixation en C (13) et que la ou chaque seconde partie (22) de liaison pivot comprend deux bras (24) s'étendant en porte-à-faux à partir d'un bord longitudinal (18) du volet (3) et reliés à leur extrémité par un axe cylindrique (25) configuré pour être reçu de manière pivotante et amovible dans le clip de fixation en C (13).

3. Règle multifonction (1) selon la revendication 1 ou 2, **caractérisée par le fait que** le clip de fixation en C (13) et ledit axe cylindrique (25) présentent un coefficient de frottement suffisant pour maintenir le volet (3) en position escamotée ou déployée.

4. Règle multifonction (1) selon l'une des revendications 1 à 3, **caractérisée par le fait que** les première (13) et seconde (22) parties de liaison pivot (4, 13, 22) sont réalisées en matière plastique.

5. Règle multifonction (1) selon l'une des revendications 1 à 3, **caractérisée par le fait que** la règle (1) comprend deux volets (3), chacun destiné à se déployer au-delà d'un bord longitudinal (5) respectif du corps de règle (2).

6. Règle multifonction (1) selon l'une des revendications 1 à 5, **caractérisée par le fait qu'**au moins un volet (3) comprend des lumières (20).

7. Règle multifonction (1) selon la revendication 5, **caractérisée par le fait que** les lumières (20) sont prévues en une succession de lumières (20) alignées selon la direction longitudinale du corps de règle (2), à distance du bord de fixation (18) de telle sorte qu'en position déployée, les lumières (2) s'étendent au-delà du bord longitudinal (5) de façon à permettre de tracer des traits discontinus.

8. Règle multifonction (1) selon la revendication 6 ou 7, **caractérisée par le fait que** les lumières (20) sont prévues à distance du bord de fixation (18) de telle sorte qu'en position déployée, les lumières (20) s'étendent sous le bord longitudinal (5) du corps de règle (2), une partie des lumières (20) étant au-delà du bord longitudinal (5) du corps de règle (2) et une partie située sous le corps de règle (2), de manière à réaliser un bord anti-tache.

## Patentansprüche

1. Multifunktionslineal (1), umfassend einen Linealkörper (2), wenigstens einen Schieber (3), der auf der unteren Seite (8) des Linealkörpers (2) befestigt und in der Längsrichtung des Linealkörpers (2) ausgerichtet ist, und Befestigungsmittel des Schiebers (3) am Linealkörper (2), die zum abnehmbaren Befestigen des Schiebers (3) am Linealkörper (2) ausgestaltet sind, das Lineal (1) umfasst Schwenkmittel des Schiebers (3) in Bezug auf den Linealkörper (3), die ausgestaltet sind, um das Schwenken der Klappe (3) um eine zur Längsrichtung des Linealkörpers (2) parallele Achse zwischen einer eingefahrenen Position unter dem Linealkörper (2) und einer ausgefahrenen Position, in der er sich über einen Längsrand (5) des Linealkörpers (2) hinaus und parallel zum Linealkörper (2) erstreckt, und durch die Tatsache, dass die Befestigungsmittel und die Schwenkmittel durch wenigstens eine Schwenkverbindung mit zur Längsrichtung des Linealkörpers (2) parallelen Achse zu ermöglichen, wobei die oder jede Schwenkbewegung einen ersten Teil (13), der vom Linealkörper (2) getragen ist, und einen zweiten Teil (13), der auf einer Seite des Schiebers (3) getragen ist, aufweist, wobei der erste (13) und der zweite (22) Teil der Schwenkverbindung ausgestaltet sind, um miteinander zum Eingreifen zu kommen und dabei gleichzeitig ein Schwenken des Schiebers (3) zulassen und ebenfalls ausgestaltet sind, um voneinander abnehmbar zu sein, und **dadurch gekennzeichnet ist, dass** das Lineal darüber hinaus eine Vertiefung (9) umfasst, die auf der unteren Seite (8) des Linealkörpers (2) ausgespart und ausgestaltet ist, um den oder die Schieber (3) in der ausgefahrenen Position aufzunehmen, wobei der erste Teil (13) der Schwenkverbindung in der genannten Vertiefung (9) angeordnet ist.

2. Multifunktionslineal (1) gemäß Anspruch 1, **gekennzeichnet durch** die Tatsache, dass der oder jeder erste Teil (13) der Schwenkverbindung ein C-förmiger Befestigungsclip (13) ist und dass der oder jeder zweite Teil (22) der Schwenkverbindung zwei Arme (24) umfasst, die sich überhängend ausgehend von einem Längsrand (18) des Schiebers (3) erstrecken und die an ihrem Ende durch eine zylindrische Achse (25) verbunden sind, die ausgestaltet ist, um schwenkbar und abnehmbar in dem C-förmigen Befestigungsclip (13) aufgenommen zu sein.

3. Multifunktionslineal (1) gemäß Anspruch 1 oder 2, **gekennzeichnet durch** die Tatsache, dass der C-förmige Befestigungsclip (13) und die genannte zylindrische Achse (25) einen ausreichenden Reibungskoeffizienten aufweisen, um den Schieber (3) in eingezogener oder ausgefahrener Position zu halten.

4. Multifunktionslineal (1) gemäß einem der Ansprüche 1 bis 3, **gekennzeichnet durch** die Tatsache, dass der erste (13) und der zweite (22) schwenkbare Verbindungsteil (4, 13, 22) aus Plastikmaterial realisiert sind.

5. Multifunktionslineal (1) gemäß einem der Ansprüche 1 bis 3, **gekennzeichnet durch** die Tatsache, dass das Lineal (1) zwei Schieber (3) umfasst, von denen jeder dazu bestimmt ist, über einen jeweiligen Längsrand (5) des Linealkörpers (2) hinaus auszufahren.

6. Multifunktionslineal (1) gemäß einem der Ansprüche 1 bis 5, **gekennzeichnet durch** die Tatsache, dass wenigstens ein Schieber (3) Öffnungen (20) umfasst.

7. Multifunktionslineal (1) gemäß Anspruch 5, **gekennzeichnet durch** die Tatsache, dass die Öffnungen (20) in einer Folge von Öffnungen (20) vorgesehen sind, die gemäß der Längsrichtung des Linealkörpers (2) entfernt vom Befestigungsrand (18) derart gefluchtet sind, dass die Öffnungen (2) sich in der ausgefahrenen Position über den Längsrand (5) derart erstrecken, dass unterbrochene Striche gezogen werden können.

8. Multifunktionslineal (1) gemäß Anspruch 6 oder 7, **gekennzeichnet durch** die Tatsache, dass die Öffnungen (20) entfernt vom Befestigungsrand (18) derart vorgesehen sind, dass die Öffnungen (20) sich in ausgefahrener Position unter dem Längsrand (5) des Linealkörpers (2) erstrecken, wobei ein Teil der Öffnungen (20) über den Längsrand (5) des Linealkörpers (2) hinaus und ein Teil unter dem Linealkörper (2) derart angeordnet ist, dass ein Anti-Fleckenrand realisiert ist.

## Claims

1. A multifunctional ruler (1) comprising a ruler body (2), at least one flap (3), fastened to the lower face (8) of the ruler body (2) and oriented to the longitudinal direction of the ruler body (2), and means for fastening the flap (3) to the ruler body (2) that are configured to removably fasten the flap (3) to the ruler body (2), the ruler (1) comprises means for pivoting the flap (3) relative to the ruler body (2), configured to enable the flap (3) to be pivoted about an axis parallel to the longitudinal direction of the ruler body (2), between a retracted position under the ruler body (2) and a deployed position in which it extends beyond a longitudinal edge (5) of the ruler body (2) and parallel to the ruler body (2), and in that the fastening means and pivoting means are formed by at least one pivot connection with an axis parallel to the longitudinal direction of the ruler body (2), the or each pivot connection having a first part (13) carried by the ruler body (2) and a second part (22) carried on a face of the flap (3), the first (13) and second (22) parts of the pivot connection being configured to be engaged with each other while enabling the flap (3) to be pivoted and being also configured to be detachable from each other, and **characterised in that** the ruler further comprises a recess (9) which is provided on the lower face (8) of the ruler body (2) and configured to receive the one or more flaps (3) in the retracted position, the first part (13) of pivot connection being located in said recess (9).

2. The multifunctional ruler (1) according to claim 1, **characterised in that** the or each first part (13) of pivot connection is a C-shaped fastening clip (13) and **in that** the or each second part (22) of pivot connection comprises two arms (24) extending cantilevered from a longitudinal edge (18) of the flap (3) and connected at their end by a cylindrical pin (25) configured to be pivotably and removably received into the C-shaped fastening clip (13).

3. The multifunctional ruler (1) according to claim 1 or 2, **characterised in that** the C-shaped fastening clip (13) and said cylindrical pin (25) have a coefficient of friction sufficient to hold the flap (3) in the retracted or deployed position.

4. The multifunctional ruler (1) according to one of claims 1 to 3, **characterised in that** the first (13) and second (22) parts of pivot connection (4, 13, 22) are made of a plastic material.

5. The multifunctional ruler (1) according to one of claims 1 to 3, **characterised in that** the ruler (1) comprises two flaps (3), each for being deployed beyond a respective longitudinal edge (5) of the ruler body (2).

6. The multifunctional ruler (1) according to one of claims 1 to 5, **characterised in that** at least one flap (3) comprises openings (20).

7. The multifunctional ruler (1) according to claim 5, **characterised in that** the openings (20) are provided as a succession of openings (20) aligned along the longitudinal direction of the ruler body (2), at a distance from the fastening edge (18) so that in the deployed position, the openings (2) extend beyond the longitudinal edge (5) so as to make it possible to draw broken lines.

8. The multifunctional ruler (1) according to claim 6 or 7, **characterised in that** the openings (20) are provided at a distance from the fastening edge (18) so that in the deployed position, the openings (20) extend under the longitudinal edge (5) of the ruler body (2), part of the openings (20) being beyond the longitudinal edge (5) of the ruler body (2) and part being located under the ruler body (2), so as to make a stain-preventing edge.
